# EUROPÄISCHE PATENTSCHRIFT

(11) **EP 1 365 096 B1**
(45) Veröffentlichungstag und Bekanntmachung des Hinweises auf die Patenterteilung: **27.07.2005**
(21) Anmeldenummer: 03008528.6
(22) Anmeldetag: 12.04.2003
(51) Int. Cl.: E05G 1/024

(54) **Sicherheitseinrichtung und ihre Herstellungsweise**
Safety device and its manufacturing method
Dispositif de sécurité et son méthode de fabrication

(30) Priorität: 20.05.2002 CZ 20021740
(43) Veröffentlichungstag der Anmeldung: 26.11.2003
(73) Patentinhaber: Bode-Panzer S.R.O., 664 61 Rajhrad (CZ)
(72) Erfinder: Wienke, Jurgen, 664 61 Rajhrad (CZ)
(74) Vertreter: Malusek, Jiri

(56) Entgegenhaltungen:
- EP-A- 0 348 556
- EP-A- 0 587 956
- CH-A- 437 045
- FR-A- 1 317 984
- GB-A- 1 450 091
- GB-A- 2 101 173

## Beschreibung

### Gebiet der Technik

Die Erfindung betrifft eine Sicherheitseinrichtung, insbesondere einen Tresor, dessen Wand als ein kompaktes und einschichtiges plattförmiges Profil aus Beton, Füllstoffen und Stahlprofile, die im horizontalen Schnitt die Form des Buchstabens Ω haben, ausgeführt ist.

### Stand der Technik

Bei Tresoren, Geldschränken, Kassen und ähnlichen Einrichtungen zur Bewahrung von Geld oder von anderen Wertgegenständen, werden große Ansprüche auf deren Einbruchssicherheit und Beständigkeit gegen gewalttätiges Eindringen durch die Wände oder Türen gestellt. Aus diesem Grund werden Wände solcher Einrichtungen als mehrschichtige Wandelemente konstruiert, die verschiedene Materialien enthalten. Die klassische Konstruktion eines Tresors besteht darin, daß zwischen zwei die Außenflächen der Wandelemente bildenden Bleche, ein Füllmaterial, zumeist Beton eingebracht wird. Um ein eventuelles Abbohren oder eine andere Zerstörung der Wände zu erschweren, werden in das Füllmaterial weitere Bewehrungsmaterialien zugesetzt, z.B. Stahlgitter oder anders aufgebaute Armierungselemente.

Es ist auch eine Ausführung bekannt, bei welcher als Versteifungsmaterial Stahlprofilstränge und weitere geeignete Füllmaterialien verwendet werden, die bei einem gewalttätigen Eindringungsversuch das Eindringen des dazu benutzten Werkzeuges erschweren sollten. Diese Stahlbewehrungen werden bei den bekannten Konstruktionen an eine Wand aufgeschweißt und auf diese Weise in der gewünschten Art angeordnet und orientiert. Danach wird mittels Distanzelemente das andere Blech befestigt und in den, in dieser Weise entstandenen, Raum mit Versteifungen wird der Füllstoff eingebracht.

Solche Wandelemente mit den bekannten Stahlprofilen bieten nicht ein genugendes Sicherheitsgrad an.

*Aus FR-A-1317984 ist ein Tresor bekannt, dessen Wände mit Ω-Stahlprofilen versehen sind. Diese Ω-Stahlprofile sind aber direkt aus der Innenseite an den Aussenblech angeschweist. Dadurch wird aber nur der Aussenblech verstärkt und bei einer eventuellen Bohrung sind auf solche Weise verstärkte Aussenbleche relativ leich zu überwinden.*

Das Ziel dieser Erfindung ist eine Sicherheitseinrichtung der oben angeführten Art, deren Wände ohne Wandbleche hergestellt werden könnten mit solchen Stahlverstärkungen versehen sind, die eine höhere Beständigkeit bei geringeren Ansprüchen auf das Herstellungsverfahren sichern könnten.

### Wesen der Erfindung

Die oben angeführten Mängel werden in einem beträchtlichen Maß durch eine Sicherheitseinrichtung, insbesondere bei einem Tresor nach dieser Erfindung behoben, deren Wesen darin besteht, daß *die Ω-Stahlprofile (5) in der Betonmasse von allen Seiten umflossen sind und im Beton* (2) *als einziges kompaktes Stahlelement eingebunden sind.* Eine derart durchgeführte Sicherheitseinrichtung besteht aus selbsttragenden Gußwänden ohne nachträgliche Blechstützen, wobei die benutzte Ω-Stahlprofile allen auf eine Absicherung gegen gewalttätiges Eindringen gestellten Ansprüchen entgegenkommen.

Bei einer anderen bevorzugten Ausführung enthält die Wand Verstärkungsfasern aus Stahl, die einen Durchmesser von höchstens 0,25 mm und eine Länge bis zu 12 mm haben.

In einer weiteren bevorzugten Ausführung bestehen die Füllstoffe aus einem Recyclingmaterial.

Bei einer nächsten vorteilhaften Ausführung ist die Wand mit Blechen versehen.

Der Gegenstand der Erfindung besteht auch in einem Verfahren zur Herstellung der Sicherheitseinrichtung, dessen Wesen darin besteht, daß in einer Form Stahlprofile, die im horizonalen Schnitt die Form des Buchstabens Ω haben, angeordnet werden, wonach rund um die Stahlprofile in die Kammer ein Beton mit kurzer Abbindezeit und weitere Füllstoffe eingegossen wird und die Form beseitigt wird. Durch die Verwendung einer Form mit drin eingestellten Ω-Stahlprofilen ist es möglicht, eine Verstärkung der Wand zu erreichen. Weiter wird dadurch auch eine glatte porenlose Oberfläche erreicht, so daß weitere die Umwelt belastende Bearbeitungsstufen, wie Waschen, Grundieren oder Schleifen, entfallen.

### Bilder auf der Zeichnung

Die Erfindung wird weiter anhand der beiliegenden Zeichnung näher erläutert. Die Abbildung zeigt einen schematischen Schnitt durch die Wand eines Sicherheitselementes nach dieser Erfindung.

### Beispiel einer Ausführung der Erfindung

Aus der Abbildung geht hervor, daß die Sicherheitseinrichtung Wände 1 enthält, die aus einer Schicht von Beton 2, aus verschiedenartig orientierten Verstärkungsfasern 3, weiteren Füllstoffen 4 und Stahlprofile 5, in der Form von der Buchstabe Ω, bestehen. Diese Ω-Form ist sehr wichtig, weil Beton 2 und Füllstoffen 4 dringen in die Winkelräume zwischen den Schenkel 9 des Ω-Stahlprofils 5 ein und eine höhere Beständigkeit wird dadurch erzielt. In den entstandenen Kammern 10 verdichtet sich der Beton bei den Angriffen mit Schlagwerkzeugen, verhärtet sich und er ist nur sehr schwer zu entfemen. Daraus resultiert sich eine Widerstandssteigerung der Tresorwand gegen Einbruchswerkzeuge.

Dies ist die Grundausführung der Wandkonstruktion, wobei eine derart ausgeführte Wand 1 noch auf einer oder auf beiden Oberflächen mit Blechen 6, 7 versehen werden kann. Die Bleche 6, 7 sind jedoch, im Vergleich zu den derzeit bekannten Konstruktionen, nicht ein notwendiger Teil der Konstruktion, zwischen welche die Füllung und die Bewehrung eingebracht wird, da deren Anwesenheit wählbar ist.

Die Wand 1 erfüllt sehr gut ihre Funktion auch ohne Bleche 6, 7. In diesem Fall ist es geeignet, einen Farbstoff 8 zu verwenden, der ein ästhätisch sehr gutes Ergebnis sichert. Beton 2 hat eine kurze Abbindezeit.

Bei der Herstellung der Wand 1 des Sicherheitselementes wird so vorgegangen, daß in eine nicht dargestellte Stahlform Versteifungsrofilbewehrungen 5, die im horizonalen Schnitt die Form des Buchstabens Ω haben, angeordnet werden, wonach rund um die Stahlprofile 5 in die Kammern 10 ein Beton mit kurzer Abbindezeit, vermischt mit Verstärkungsfasern 3, und weitere Füllstoffe eingegossen wird und die Form beseitigt wird. In das Füllstoffgemisch kann ein Farbstoff 8 eingebracht werden insbesondere dann, wenn eine nachträgliche Beschichtung mit Blechen 6, 7 nicht in Frage kommt. Die auf diese Art hergestellte Sicherheitsvorrichtung muß nicht mehr gewaschen, grundiert, geschliffen oder lackiert werden.

## Patentansprüche

1. Sicherheitseinrichtung, insbesondere Tresor, dessen Wand als ein kompaktes und einschichtiges plattförmiges Profil aus Beton, Füllstoffen *und Stahlprofile, die im horizontalen Schnitt die Form des Buchstabens Ω haben*, ausgeführt ist, **dadurch gekennzeichnet, daß** d*ie Ω-Stahlprofile (5) in der Betonmasse von allen Seiten umflossen sind und im Beton* (2) *als einziges kompaktes Stahlelement eingebunden sind.*

2. Sicherheitseinrichtung nach Anspruch 1, **dadurch gekennzeichnet, daß** das Füllstoff Verstärkungsfasern (3) aus Stahl enthält.

3. Sicherheitseinrichtung nach Anspruch 2, **dadurch gekennzeichnet, daß** die Verstärkungsfasern einen Durchmesser von höchstens 0,25 mm und eine Länge bis zu 12 mm haben.

4. Sicherheitseinrichtung nach Anspruch 1, **dadurch gekennzeichnet, daß** das Füllstoff Recyclingmaterial (4) enthält.

5. Sicherheitseinrichtung nach einem der Ansprüche 1 bis 4, **dadurch gekennzeichnet, daß** die Wand (1) auf ihren Seiten mit Blechen (6, 7) versehen ist.

6. Verfahren zur Herstellung der Sicherheitseinrichtung nach den Ansprüchen 1 bis 5, **dadurch gekennzeichnet, daß** in einer Form Stahlprofile (5), die im horizonalen Schnitt die Form des Buchstabens Ω haben, angeordnet werden, wonach rund um die Stahlprofile (5) in die Kammer (10) ein Beton mit kurzer Abbindezeit, vermischt mit Verstärkungsfasern (3), und weitere Füllstoffe eingegossen wird und die Form beseitigt wird.

## Claims

1. A safety device, especially a safe, whose wall is implemented as a compact single-layer flat profile of concrete, comprising filler elements and steel profiles with a Ω-shape in the horizontal section, **characterized in that** the Ω-shaped steel profiles (5) are surrounded by concrete on all sides and stuffed in concrete (2) as a single compact steel element.

2. A safety device according to the claim 1, **characterized in that** the filler elements contain steel reinforcement fibres (3).

3. A safety device according to the claim 2, **characterized in that** the maximum diameter of the reinforcing fibres is 0.25 mm and the length of the fibres is up to 12 mm.

4. A safety device according to the claim 1, **characterized in that** the filler elements (4) contain recycling material.

5. A safety device acoording to the claims 1 to 4, **characterized in that** the wall (1) is provided with plates (6, 7) on the sides.

6. The method of manufacturing of the safety device according to the claims 1 to 5, **characterized in that** the Ω-shaped steel profiles (5) are arranged in the mould and subsequently quick-solidifying concrete mixed with the reinforcing fibres (3) and other filler elements is laid around and in the folds (10) of the steel profiles (5) and the mold is removed.

## Revendications

1. Dispositif de sécurité, en particulier coffre-fort, dont la paroi est constituée du profil de panneau en béton compact et à une couche, des éléments de remplissage et des profils en acier dont la coupe horizontale a la forme de la lettre Ω, **caractérisé en ce que** les profils en acier (5) en forme de la lettre Ω sont entourés de tous les côtés de la masse en béton et sont incorporés en béton (2) en tant que seul élément compact en acier.

2. Dispositif de sécurité selon la revendication 1 **caractérisé en ce que** les éléments de remplissage comportent les fibres de renforcement (3) en acier.

3. Dispositif de sécurité selon la revendication 2 **caractérisé en ce que** le diamètre des fibres de renforcement (3) est de 0,25 mm au maximum et leur longueur est inférieure à 12 mm.

4. Dispositif de sécurité selon la revendication 1 **caractérisé en ce que** les éléments de remplissage (4) comportent la matière recyclée.

5. Dispositif de sécurité selon l'une des revendications 1 à 8 **caractérisé en ce que** la paroi (1) est pourvue des tôles (6,7) sur les côtés.

6. Procedé de fabrication du dispositif de sécurité selon les revendications 1 à 5 **caractérisé en ce que** les profils en acier (5) dont la coupe horizontale a la forme de la lettre Ω sont disposés dans le moule, puis le béton à durcissement rapide aux fibres de renforcement (3) et à d'autres éléments de remplissage est coulé autour des profils en acier (5) dans les chambres (10), et le moule est enlevé.
